# EUROPÄISCHE PATENTSCHRIFT

(11) **EP 0 566 945 B1**
(45) Veröffentlichungstag und Bekanntmachung des Hinweises auf die Patenterteilung: **28.06.1995**
(21) Anmeldenummer: 93105917.4
(22) Anmeldetag: 13.04.1993
(51) Int. Cl.: F24H 1/28

(54) **Vorrichtung zum Erwärmen von Wasser, insb. Warmwasserheizkessel**
Installation for heating water, in particular hot water boiler
Installation pour réchauffer de l'eau, en particulier chaudière à eau

(30) Priorität: 18.04.1992 DE 4212993; 25.11.1992 DE 4239494
(43) Veröffentlichungstag der Anmeldung: 27.10.1993
(73) Patentinhaber: Vetter, Richard, D-31226 Peine (DE)
(72) Erfinder: Vetter, Richard, D-31226 Peine (DE)
(74) Vertreter: Depmeyer, Lothar

(56) Entgegenhaltungen:
- DE-A- 3 344 604
- DE-A- 3 701 361
- DE-B- 2 721 435

## Beschreibung

Die Erfindung betrifft eine Vorrichtung zum Erwärmen von Wasser, insb. Warmwasserheizkessel, mit die Verbrennungskammer umschließenden Wärmetauschern und unterhalb der Verbrennungskammer angeordneten, einander parallelen, waagerecht übereianderliegenden plattenförmigen Wärmetauschern, die zur Bildung eines S-förmigen Rauchgasabzuges gegeneinander versetzt sind und an beiden Rändern Längskanäle für das Wasser aufweisen, die über eine Vielzahl von Querkanälen miteinander verbunden sind, die quer zum Rauchgasstrom verlaufen.

Bei bekannten Vorrichtungen dieser Art (DE-A-37 01 361) wird die Verbrennungskammer von plattenförmigen Wärmetauschern umschlossen; ein derartiger Wärmetauscher begrenzt die Verbrennungskammer auch nach unten hin. Es versteht sich, daß diese Wärmetauscher einer erheblichen thermischen Belastung unterworfen sind; zudem ist das Wasservolumen vergleichsweise klein, wodurch die Temperaturregelung erschwert wird und die Elastizität des Systems beeinträchtigt werden kann

Der Erfindung liegt die Aufgabe zugrunde, diese Nachteile zu beseitigen und demgemäß bei Vorrichtungen der eingangs erwähnten Art zu erreichen, daß die thermische Belastung der die Verbrennungskammer umschließenden Wärmetauscher verringert und die Elastizität des Systems und deren Regelungsmöglichkeit verbessert werden.

Diese Aufgabe wird erfindungsgemäß dadurch gelöst, daß die Verbrennungskammer innerhalb eines doppelwandigen Rohres angeordnet ist, dessen äußere Wandung unten von dem obersten plattenförmigen Wärmetauscher gebildet ist, von dem aus das Wasser über eine Vielzahl kleiner Durchbrechungen in die Wandung des doppelwandigen Rohres einleitbar ist, und oben sowie seitlich von einem U-förmigen Wandungsteil gebildet ist.

Das doppelwandige Rohr eröffnet die Möglichkeit, der Verbrennungskammer ein größeres Wasservolumen zuzuordnen, um die Wassertemperaturregelung einfacher und elastischer ausbilden zu können. Zudem werden keine dünnwandigen plattenförmigen Wärmetauscher, die im Regelfalle thermisch weniger belastbar sind, benutzt, sondern Wasseraufnahmeräume, deren Aufnahmevermögen von der Wandstärke des doppelwandigen Rohres abhängig sind, die vergleichsweise groß gewählt werden kann.

Für die Verbrennungskammer wird vorzugsweise ein zylindrisches Rohr benutzt (Innenrohr des doppelwandigen Rohres), während das äußere Rohr von einem bügelförmigen Wandungsteil gebildet wird, das unten in die Ränder des plattenförmigen Wärmetauschers übergeht.

Die Vielzahl der kleinen, zum Durchtritt des Wassers in die Wandung des Rohres dienenden Durchbrechungen haben noch den großen Vorteil, daß die Wandung des Rohres bzw. des hierin befindlichen Wassers durchwirbelt wird. Zudem ist sichergestellt, daß eine gleichmäßige Vermischung des Wassers in der Wandung des Rohres eintreten kann.

Weitere Einzelheiten der Erfindung werden anhand der Zeichnung erläutert, in der ein Ausführungsbeispiel der Erfindung dargestellt ist.

Es zeigen :
- Fig. 1: in schematischer Wiedergabe wichtige Teile eines Warmwasserheizkessels im Querschnitt,
- Fig. 2: den Kessel gemäss Fig. 1 im Längsschnitt,
- Fig. 3: einen Schnitt nach der Lnie III - III von Fig. 1,
- Fig. 4: einen Schnitt nach der Linie IV - IV von Fig. 1,
- Fig. 5: einen Ausschnitt aus Fig. 1 bei V, und zwar in vergrösserter Darstellung,
- Fig. 6: eine Draufsicht auf die Stelle gemäss Fig. 5,
- Fig. 7: einen Ausschnitt aus Fig. 5 in vergrösserter Wiedergabe und
- Fig. 8: einen abgewandelten Warmwasserheizkessel im Längsschnitt.

Der Warmwasserheizkessel befindet sich in einem durch gestrichelte Linien 1 angedeuteten Gehäuse; er weist eine Verbrennungskammer 2 auf mit einem mittels Öl oder Gas betriebenen Brenner 3. Der äussere Durchmesser der Verbrennungskammer 2 wird durch ein zylindrisches Metallrohr 4 bestimmt. Dieses wird oben und seitlich im Abstand von einem U-förmigen Wandungsteil 5 umschlossen, dessen Ränder wasserdicht mit den Rändern eines plattenförmigen, waagerecht angeordneten Wärmetauschers 6 verbunden sind. Das Metallrohr 4 bildet also die innere Wandung und der Wandungsteil 5 mit dem Wärmetauscher 6 die äussere Wand eines doppelwandigen Rohres, das die Verbrennungskammer 2 umschliesst.

Der Wärmetauscher 6 ist der oben, gelegene Wärmetauscher eines Paketes, das von mehreren plattenförmigen Wärmetauschern z.B. drei Wärmetauschern 6, 7, und 8 gebildet ist, die waagerecht übereinanderliegend angeordnet und auch parallel zur Längsachse des doppelwandigen Rohres verlegt sind. Die Wärmetauscher 7 - 8 sind gemäss Fig. 2 zudem gegeneinander versetzt, um einen S-förmigen Rauchgasabzug im Sinne der Pfeile 9 zu erzielen. Der Austritt der Rauchgase ist bei 1o dargestellt.

Die beiden Ränder eines jeden Wärmetauschers 6 - 8 werden von Längskanälen 11 gebildet ( parallel zur Hauptachse des doppelwandigen Rohres ), die wechselseitig über senkrechte Führungen 12 für das Wasser in Verbindung stehen. Darüberhinaus stehen die Längskanäle 11 jedes Wärmetauschers 6 - 8 über eine grosse Anzahl kleiner Kanäle 13 in Verbindung, die somit das erwärmte Wasser von einem Längskanal 11 zum gegenüberliegenden Längskanal 11 transportieren.

Das zu erwärmende Wasser wird von unten einem Längskanal 11 des Wärmetauschers 8 zugeführt und dann im s-förmigen Verlauf den Kanälen 13 des Wärmetauschers 6 zugeleitet. Diese weisen symmetrisch zur Längsmittelebene des dopelwandigen Rohres 4 - 6 in den Wandungen der Kanäle 13 kleine Bohrungen mit einem Durchmesser von etwa 4 - 6 mm auf, die mit 14 bezeichnet sind. Das in den Wärmetauschern 6 - 8 erwärmte Wasser strömt daher über die in den einzelnen Kanälen 13 angeordneten Bohrungen 14 im Sinne der Pfeile 15 in die Wandung des doppelwandigen Rohres. Hier ist es der Verbrennungskammer ausgesetzt, wird weiter erwärmt und gelangt dann schliesslich oben über den Austritt 16 zu Regeleinrichtungen bzw. zum Abnehmer.

Durch die kleinen Bohrungen 14 ist sichergestellt, dass eine innige Vermischung des zugeleiteten Wassers mit dem schon in der Wandung befindlichen Wasser eintritt. Es ergibt sich eine wünschenswerte Verwirbelung des unter Druck zugeleiteten Wassers und des schon in der Wandung angesammelten Wassers.

Demgemäss ist die Verbrennungskammer 2 ganz von einer beträchtlichen Wassermenge umschlossen; nach aussen hin wird das Wasservolumen von dem Wandungsteil 5 und einem Wärmetauscher 6 umschlossen. Da das Wasser unter Überdruck steht, befindet sich innerhalb der Wandung des Doppelrohres eine Verstärkung in Form von über die Länge der Verbrennungskammer 2 verteilt angeordneten Streben 17, die schräg anstehen und das Metallrohr 4 aussen mit den seitlichen Randbereichen des Wärmetauschers 6 fest verbinden; zudem kann mittig bei 18 eine feste Verbindung zwischen dem Metallrohr 4 und dem Wärmetauscher 6 vorgesehen sein z.B. durch eine Schweissung.

Das vergleichsweise grosse Wasservolumen, das die Verbrennungskammer 2 umschliesst, hat den Vorteil, dass wechselnde Temperaturen beim Verbraucher besser beherrscht werden können; die Regelung z.B. durch Beipass wird erheblich beruhigt. Ausserdem ist die thermische Belastung des Wärmetauschers verringert.

Es sei erwähnt, dass in der Zeichnung die Wandungen aller Elemente - ausgenommen in Fig. 4 - nur in Form von Strichen wiedergegeben sind; diese Wandungen haben natürlich eine ausreichende Wandstärke.

Zusätzlich zu den Streben 17 können zwischen den beiden Wandungen - Teile 4, 5 - festigkeitgebende Distanzstücke 19 vorgesehen sein, die mit dem Metallrohr 4 verschweisst und radial aussen mit innen am Wandungsteil 5 anliegeden Streifen 20 fest verbunden sind. Um auch diese Streifen fest mit dem Wandungsteil 5 verbinden zu können, nachdem die Teile 4,5 zusammengefügt sind, erhält das Wandungsteil 5 im Bereich der Streifen 20 Durchbrechungen 21, deren Ränder mit dem Streifen 20 verschweissbar sind. Die Durchbrechungen 21 ermöglichen also den Zugang zu den Streifen 20 von aussen her ( zur Herstellung einer festen Verbindung ). Sind die Streifen 20 breit genug, so können die Verbindungen bzw. Schweissstellen 22 gegeneinander versetzt sein ( Fig. 6 ).

Um eine noch bessere Nutzung der Wärmeenergie zu bewirken, weist der Kessel gemäss Fig. 8 an seinen Stirnseiten zusätzlich noch plattenförmige Wärmetauscher 23 und 24 auf, von denen der an der vorderen Stirnseite gelegene Wärmetauscher 24 eine Ausnehmung 25 für den Brenner 3 aufweist. Ebenso wie der untenliegende Wärmetauscher 8 mit einem Eintritt für das zu erwärmende Wasser ausgestattet ist, haben auch die Wärmetauscher 23, 24 einen bei 26 angedeuteten Eintritt, wobei es sich jedoch versteht, dass für die Elemente 8, 23 und 24 insgesamt nur ein einziger Kaltwassereintritt vorgesehen ist, der sich in drei Wege aufspaltet.

Wichtig ist nun, dass das in den Wärmetauschern 23, 24 oben bei 27 austretende warme Wasser nicht etwa dem Austritt 16 zugeführt wird, sondern dass das erwärmte Wasser je im Bereich des Endes des doppelwandigen Rohres, und zwar an der obersten Stelle zugeleitet wird, während sich der Austritt 16 zwischen den beiden Eintrittstellen 28 etwa mittig auf halber Länge des doppelwandigen Rohres bzw. der Verbrennungskammer 2 befindet.

Durch diese Massnahme wird erreicht, dass ein zu schneller Wasserdurchlauf durch die Wärmetauscher 23, 24 nicht eintreten kann und das in diesen Wärmetauschern erwärmte Wasser in bemessener Menge dem Gesamtkreislauf zugeführt werden kann.

Das doppelwandige Rohr 4, 5 ist zudem unten kürzer als oben; damit die Verbrennungsgase günstig in den Raum zwischen die beiden oben gelegenen Wärmetauscher 7, 7 einströmen kann, ist das doppelwandige Rohr 4, 5 an seinem hinteren Ende mit einer in etwa dreieckigen Ausnehmung 29 ( in der Seitenansicht betrachtet ) versehen.

## Patentansprüche

1. Vorrichtung zum Erwärmen von Wasser, insb. Warmwasserheizkessel, mit die Verbrennungskammer umschließenden Wärmetauschern und unterhalb der Verbrennungskammer (2) angeordneten, einander parallelen, waagerecht übereinanderliegenden plattenförmigen Wärmetauschern (6, 7, 8), die zur Bildung eines S-förmigen Rauchgasabzuges gegeneinander versetzt sind und an beiden Rändern Längskanäle (11) für das Wasser aufweisen, die über eine Vielzahl von Querkanälen (13) miteinander verbunden sind, die quer zum Rauchgasstrom verlaufen, dadurch gekennzeichnet, daß die Verbrennungskammer (2) innerhalb eines doppelwandigen Rohres angeordnet ist, dessen äußere Wandung unten von dem obersten plattenförmigen Wärmetauscher (6) gebildet ist, von dem aus das Wasser über eine Vielzahl kleiner Durchbrechungen (14) in die Wandung des doppelwandigen Rohres einleitbar ist, und oben sowie seitlich von einem U-förmigen Wandungsteil (5) gebildet ist.

2. Vorrichtung nach Anspruch 1, dadurch gekennzeichnet, daß die Durchbrechungen (14) einen Durchmesser von etwa 4 - 6 mm haben.

3. Vorrichtung nach Anspruch 1, dadurch gekennzeichnet, daß die Durchbrechungen (14) in Reihen in den Querkanälen (13) des Wärmetauschers (6) vorgesehen sind, die parallel zur Längsmittelachse des doppelwandigen Rohres (4, 5) verlaufen.

4. Vorrichtung nach Anspruch 3, dadurch gekennzeichnet, daß die Reihen der Durchbrechungen symmetrisch in Bezug auf die Längsmittelebene des doppelwandigen Rohres angeordnet sind.

5. Vorrichtung nach Anspruch 1 - 4, dadurch gekennzeichnet, daß die Durchbrechungen auf jeder Seite der Ebene in einer Reihe vorgesehen sind.

6. Vorrichtung nach Anspruch 1, dadurch gekennzeichnet, daß die Innenwand (4) des doppelwandigen Rohres die Verbrennungkammer (2) nach außen begrenzt und die nach unten gerichteten Schenkel der außen gelegenen Wandung des Rohres mit den Rändern des obersten plattenförmigen Wärmetauschers (6) verbunden sind.

7. Vorrichtung nach Anspruch 6, dadurch gekennzeichnet, dass die Innenwand ein zylindrischer Rohrkörper ist.

8. Vorrichtung nach Anspruch 6, dadurch gekennzeichnet, dass die Innenwand (4) aussen mit Streben (17) mit den Randbereichen des Wärmetauschers (6) verbunden sind.

9. Vorrichtung nach Anspruch 8, dadurch gekennzeichnet, dass die Streben (17) von der Innenwand (4) aus schräg nach unten aussen gerichtet sind.

10. Vorrichtung nach Anspruch 6, dadurch gekennzeichnet, dass der Wärmetauscher (6) mittig unmittelbar mit der Innenwand (4) verbunden ist.

11. Vorrichtung nach Anspruch 1, dadurch gekennzeichnet, dass zwischen den beiden Wandungen (4,5) festigkeitgebende Verbindungsstücke (19) vorgesehen sind, die an ihren äusseren Enden mit innen an der äusseren Wandung (5) anliegenden Streifen (20) verbunden sind und dass die äussere Wandung im Bereich der Streifen mit Durchbrechungen (21) versehen ist, deren Ränder mit dem Streifen fest verbunden sind.

12. Vorrichtung nach Anspruch 11, dadurch gekennzeichnet, dass benachbarte Durchbrechungen (21) und ihre Schweissnähte (22) gegeneinander versetzt sind.

13. Vorrichtung nach Anspruch 11, dadurch gekennzeichnet, dass die Verbindungsstücke (19) einen flach rechteckigen Querschnitt haben und sich im wesentlichen über die Breite der Streifen (20) erstrecken.

14. Vorrichtung nach Anspruch 11, dadurch gekennzeichnet, dass sich die Streifen (20) parallel zur Längsmittelachse des doppelwandigen Rohres (4,5) erstrecken.

15. Vorrichtung nach Anspruch 1, dadurch gekennzeichnet, dass an den Stirnseiten der Vorrichtung etwa senkrechte, sich zumindest im wesentlichen über die Höhe der Vorrichtung erstreckende Wärmetauscher (23,24) vorgesehen sind, deren oben gelegener Wasseraustritt (27) zum Inneren des doppelwandigen Rohres (4,5) führt.

16. Vorrichtung nach Anspruch 15, dadurch gekennzeichnet, dass das in den Wärmetauschern (23,24) erwärmte Wasser den Endbereichen des doppelwandigen Rohres (4,5) zuführbar ist, dessen Warmwasseraustritt (16) sich etwa auf halber Länge des doppelwandigen Rohres (4,5) befindet.

17. Vorrichtung nach Anspruch 1, dadurch gekennzeichnet, dass das doppelwandige Rohr (4,5) am hinteren Ende in der Weise ausgespart ist, dass das Rohr unten kürzer ist als oben.

18. Vorrichtung nach Anspruch 17, dadurch gekennzeichnet, die Aussparung (29) im wesentlichen dreieckig ist.

## Claims

1. Apparatus for heating water, more especially a hot water boiler, having heat exchangers, which surround the combustion chamber, and plate-shaped heat exchangers (6, 7, 8), which are disposed beneath the combustion chamber, extend parallel to one another and lie horizontally above one another, said plate-shaped heat exchangers being offset from one another to form an S-shaped flue gas outlet and being provided, at both edges, with longitudinal ducts (11) for the water, which ducts are interconnected via a plurality of transverse ducts (13) extending transversely relative to the flow of flue gas, characterised in that the combustion chamber (2) is disposed internally of a double-walled pipe, the outer wall of which is formed, at its lower end, by the uppermost plate-shaped heat exchanger (6), from which the water is conductable into the wall of the double-walled pipe via a plurality of small openings (14), and the outer wall of said pipe being formed, both at its upper end and laterally, by a U-shaped wall portion (5).

2. Apparatus according to claim 1, characterised in that the openings (14) have a diameter of substantially 4 - 6 mm.

3. Apparatus according to claim 1, characterised in that the openings (14) are provided in rows in the transverse ducts (13) of the heat exchanger (6), and said transverse ducts extend parallel to the central longitudinal axis of the double-walled pipe (4, 5).

4. Apparatus according to claim 3, characterised in that the rows of openings are disposed symmetrically with respect to the central longitudinal plane of the double-walled pipe.

5. Apparatus according to claims 1 - 4, characterised in that the openings are provided in a row on each side of the plane.

6. Apparatus according to claim 1, characterised in that the internal wall (4) of the double-walled pipe defines the combustion chamber (2) outwardly, and the downwardly orientated portions of the external wall of the pipe are connected to the edges of the uppermost plate-shaped heat exchanger (6).

7. Apparatus according to claim 6, characterised in that the internal wall is a cylindrical pipe body.

8. Apparatus according to claim 6, characterised in that the internal wall (4) is externally connected to the edge regions of the heat exchanger (6) by means of bars (17).

9. Apparatus according to claim 8, characterised in that the bars (17) are orientated in an inclined manner outwardly and downwardly from the internal wall (4).

10. Apparatus according to claim 6, characterised in that the heat exchanger (6) is centrally connected directly to the internal wall (4).

11. Apparatus according to claim 1, characterised in that reinforcing connection members (19) are provided between the two walls (4, 5) and are connected, at their outer ends, to strips (20), which abut internally against the outer wall (5), and in that the outer wall is provided with openings (21) in the region of the strips, the edges of said openings being securedly connected to the strip.

12. Apparatus according to claim 11, characterised in that adjacent openings (21) and their weld seams (22) are offset from one another.

13. Apparatus according to claim 11, characterised in that the connection members (19) have a flat-rectangular cross-section and extend substantially over the width of the strips (20).

14. Apparatus according to claim 11, characterised in that the strips (20) extend parallel to the central longitudinal axis of the double-walled pipe (4, 5).

15. Apparatus according to claim 1, characterised in that substantially vertical heat exchangers (23, 24), which extend at least substantially over the height of the apparatus, are provided at the end faces of the apparatus, the upper water outlet (27) of said heat exchangers leading to the interior of the double-walled pipe (4, 5).

16. Apparatus according to claim 15, characterised in that the water, which is heated in the heat exchangers (23, 24), is feedable to the end regions of the double-walled pipe (4, 5), the hot water outlet (16) of said pipe being situated substantially halfway along the double-walled pipe (4, 5).

17. Apparatus according to claim 1, characterised in that the double-walled pipe (4, 5) is recessed at the rear end in such a manner that the pipe is shorter at its lower end than at its upper end.

18. Apparatus according to claim 17, characterised in that the recess (29) is substantially triangular.

## Revendications

1. Dispositif pour chauffer de l'eau, notamment chaudière à eau chaude, ayant des échangeurs de chaleur entourant la chambre (2) de combustion et des échangeurs de chaleur (6, 7, 8) en forme de plaque, parallèles les uns aux autres, superposés horizontalement, disposés en-dessous de la chambre de combustion, décalés les uns par rapport aux autres de manière à former une évacuation en forme de S de gaz de combustion et comportant sur les deux bords des canaux (11) longitudinaux pour l'eau qui communiquent entre eux par une multiplicités de canaux (13) transversaux qui s'étendent transversalement au courant de gaz de combustion, caractérisé par le fait que la chambre (2) de combustion est disposée dans un tube à double paroi dont la paroi extérieure est formée en-dessous par l'échangeur de chaleur en forme de plaque le plus haut et duquel l'eau peut être amenée dans la paroi du tube à double paroi par une multiplicité de petits passages (14), et au-dessus et latéralement par une pièce (5) de paroi en U.

2. Dispositif suivant la revendication 1, caractérisé par le fait que les passages (14) ont un diamètre d'environ 4 à 6 mm.

3. Dispositif suivant la revendication 1, caractérisé par le fait que les passages (14) sont ménagés en rangées dans les canaux (13) transversaux de l'échangeur de chaleur (6) qui s'étendent parallèlement à l'axe médian longitudinal du tube (4, 5) à double paroi.

4. Dispositif suivant la revendication 3, caractérisé par le fait que les rangées de passages sont disposées symétriquement par rapport au plan médian longitudinal du tube à double paroi.

5. Dispositif suivant les revendications 1 à 4, caractérisé par le fait que les passages sont ménagés en une rangée de chaque côté du plan.

6. Dispositif suivant la revendication 1, caractérisé par le fait que la paroi (4) intérieure du tube à double paroi délimite la chambre (2) de combustion vers I'extérieur et que les branches orientées vers le bas de la paroi du tube placée à l'extérieur sont reliées aux bords de l'échangeur de chaleur (6) en forme de plaque le plus haut.

7. Dispositif suivant la revendication 6, caractérisé par le fait que la paroi (4) intérieure est un corps tubulaire cylindrique.

8. Dispositif suivant la revendication 6, caractérisé par le fait que la paroi (4) est reliée, à l'extérieur, par des étais (17), aux zones des bords de l'échangeur de chaleur (6).

9. Dispositif suivant la revendication 8, caractérisé par le fait que les étais (17) sont dirigés, à l'extérieur, en biais vers le bas.

10. Dispositif suivant la revendication 6, caractérisé par le fait que l'échangeur de chaleur (6) est relié, au milieu, directement à la paroi (4) intérieure.

11. Dispositif suivant la revendication 1, caractérisé par le fait que sont prévues, entre les deux parois (4, 5), des entretoises (19) qui donnent de la solidité et qui sont reliées sur leurs extrémités extérieures à des bandes (20) s'appliquant, à l'intérieur, à la paroi (5) et par le fait que la paroi extérieure est munie dans la zone des bandes de passages (21) dont les bords sont reliés rigidement aux bandes.

12. Dispositif suivant la revendication 11, caractérisé par le fait que des passages (21) voisins et leurs cordons (22) de soudure sont décalés les uns par rapport aux autres.

13. Dispositif suivant la revendication 11, caractérisé par le fait que les entretoises (19) ont une section transversale, rectangulaire, plate et qu'elles s'étendent sensiblement sur la largeur des bandes (20).

14. Dispositif suivant la revendication 11, caractérisé par le fait que les bandes (20) s'étendent parallèlement à l'axe médian longitudinal du tube (4, 5) à double paroi.

15. Dispositif suivant la revendication 1, caractérisé par le fait que sont prévus, sur les faces frontales du dispositif, s'étendant au moins sensiblement sur la hauteur du dispositif, des échangeurs de chaleur (23, 24) à peu près verticaux dont la sortie (27) d'eau placée en haut amène à l'intérieur du tube (4, 5) à double paroi.

16. Dispositif suivant la revendication 15, caractérisé par le fait que de l'eau chauffée dans les échangeurs (23, 24) de chaleur peut être amenée aux zones d'extrémité du tube (4, 5) à double paroi dont la sortie (16) d'eau chaude se trouve à peu prés à mi-longueur du tube (4, 5) à double paroi.

17. Dispositif suivant la revendication 1, caractérisé par le fait que le tube (4, 5) à double paroi est évidé à l'extrémité arrière de manière que le tube soit plus court en bas que en haut.

18. Dispositif suivant la revendication 17, caractérisé par le fait que l'évidement (29) est sensiblement triangulaire.
